# EUROPÄISCHE PATENTANMELDUNG

(11) **EP 0 314 035 A2**
(43) Veröffentlichungstag der Anmeldung: **03.05.1989**
(21) Anmeldenummer: 88117648.1
(22) Anmeldetag: 24.10.1988
(51) Int. Cl.: E01B 1/00

(54) **Verfahren zur Herstellung des Oberbaus eines Bahnkörpers**

(30) Priorität: 28.10.1987 GB 8725290
(71) Anmelder: AKZO N.V., NL-6824 BM Arnhem (NL)
(72) Erfinder: Van Santvoort, Gerardus Philippus Theodorus Maria, NL-5244 GX Rosmalen (NL); Waters, John Murray, Derby Derbyshire DE3 2GA (GB)
(74) Vertreter: Fett, Günter

(57) **Zusammenfassung**

Verfahren zur Herstellung des Oberbaus eines Bahnkörpers, bestehend aus Schienen, Schienenbefestigungsmitteln, Stahlschwellen und Bettung, bei dem das Bettungsmaterial, das innerhalb des Querschnittsprofils der Stahlschwellen angeordnet wird, von Umhüllungen, wie z.B. Säcken oder Netzen umschlossen ist. Durch formschlüssiges Anliegen des Bettungsmaterials an den Innenseiten der Schwellen wird eine optimale Kraftübertragung auf den Unterbau ermöglicht.

## Beschreibung

Die Erfindung betrifft ein Verfahren zur Herstellung des Oberbaus eines Bahnkörpers, bestehend aus Schienen, Schienenbefestigungsmitteln, Stahlschwellen mit im wesentlichen U-förmigem Querschnittsprofil und Bettung.

Bahnkörper mit einem derartigen Oberbau wurden bereits in den Anfängen des Eisenbahnwesens realisiert. Speziell Stahlschwellen mit im wesentlichen U-förmigem Querschnittsprofil, bei denen die beiden Enden kappenförmig nach unten abgebogen sind (sog. Trogform) fanden eine verhältnismäßig weite Verbreitung zu Beginn der Eisenbahnära. So sind Stahlschwellen gegenüber Feuereinwirkung wenig und gegen Insekten- und Pilzbefall überhaupt nicht empfindlich. Auch kann man durch Walzen und Pressen der Stahlschwelle beinahe jede beliebige Form und Abmessung geben, was z.B. bei Weichenstellen von großer Bedeutung ist.

Dem steht jedoch der Nachteil hoher Einbau- und Unterhaltskosten gegenüber. So stellt besonders das Unterfüllen und Unterstopfen der trogförmigen Stahlschwelle mit Bettungsmaterial ein großes Problem dar. Die hierfür verwendeten Verfahren des manuellen Unterfüllens und des maschinellen Einstampfens der Stahlschwelle in die Bettung erwiesen sich als nicht optimal, da gerade im unmittelbaren Auflagebereich der Schiene das Bettungsmaterial nicht ausreichend verdichtet ist, um eine gleichmäßige Kraftübertragung zu gewährleisten. Dies hat Setzungen zur Folge, die selbst unter hohem Aufwand kaum beseitigt werden können. Aus diesem Grund findet ein derartiger Oberbau in öffentlichen Streckennetzen kaum Anwendung.

Es wurde deshalb auch schon vorgeschlagen (Rail Engineering International, Edition 1987, Number 3), von der konventionellen Bauweise abzugehen und einen Bahnkörperoberbau zu wählen, bei dem elastische Säcke aus hochfesten Geweben mit Bettungsmaterial gefüllt und vorgespannt werden, auf denen die Stahlschwellen mittels Bändern befestigt sind. Durch die Elastizität der gefüllten Säcke passen sich diese dem Querschnittsprofil der Stahlschwelle an und gewährleisten so eine gleichmäßige Kraftübertragung. Das Problem des Unterfüllens stellt sich somit nicht mehr.

Nachteilig bei diesem Oberbau ist jedoch, daß Säcke aus äußerst hochwertigen Materialien verwendet werden müssen, deren Lebensdauer derjenigen des Oberbaus entsprechen muß (etwa 40 Jahre). Im vorliegenden Fall muß nämlich der Sack das gesamte Bettungsmaterial im verdichteten und vorgespannten Zustand auch unter Belastung zusammenhalten und sowohl die laterale als auch die vertikale Stabilität des Oberbaus garantieren. Außerdem muß er Lasten federnd aufnehmen, so daß eine dauerelastische Funktion während der gesamten Lebensdauer gewährleistet sein muß.

Dies erfordert einen hohen finanziellen Aufwand. Weiterhin ist zu beachten, daß es sich hierbei um einen völlig neuartigen Oberbau handelt, dessen Anwendung sich auf Spezialbereiche beschränkt.

Aufgabe der vorliegenden Erfindung war es daher, ein Verfahren zur Herstellung des Oberbaus eines Bahnkörpers der eingangs beschriebenen Art zur Verfügung zu stellen, der es auf einfache und kostengünstige Art und Weise ermöglicht, eine konventionelle Bettung für Stahlschwellen zu realisieren, bei der das Problem der Verdichtung des Bettungsmaterials im Bereich des Querschnittsprofils der Stahlschwelle nicht mehr auftritt und somit eine gleichmäßige Kraftübertragung ermöglicht.

Weiterhin war es Aufgabe der Erfindung, ein Verfahren zur Verfügung zu stellen, das eine punktuelle oder abschnittsweise Reparatur eines Oberbaus mit konventioneller Bettung für Stahlschwellen einfach und kostengünstig ermöglicht.

Erfindungsgemäß wird die Aufgabe durch die kennzeichnenden Merkmale des Hauptanspruchs sowie des Nebenanspruchs gelöst.

In dem ersten erfindungsgemäßen Verfahren wird zunächst die zu verlegende Stahlschwelle nach oben gekehrt, so daß das U-förmige Querschnittsprofil mit seiner offenen Seite nach oben zeigt. In die Schwelle wird die mit Bettungsmaterial gefüllte Umhüllung eingelegt. Die Umhüllung kann z.B. vor Ort mit einfachen Mitteln mit Bettungsmaterial gefüllt werden oder fertig gefüllt angeliefert werden.

Nach dem Einlegen der Umhüllung mit dem umschlossenen Bettungsmaterial kann diese ggf. durch geeignete Kraftanwendung (z.B. Druck bei gleichzeitiger, reversierender Wälzbewegung) zum angenäherten formschlüssigen Anliegen an die Innenseiten der Stahlschwelle gebracht werden.

Danach werden Stahlschwelle und Umhüllung mit dem umschlossenen Bettungsmaterial gemeinsam gewendet und an der gewünschten Stelle am Einbauort positioniert. Hier kann wiederum oder auch erstmalig durch eine geeignete Kraftanwendung die Umhüllung mit dem umschlossenen Bettungsmaterial zum Anliegen an die Innenseiten der Schwelle gebracht werden.

Auf diese Weise wird ein größerer Streckenabschnitt mit Schwellen versehen. Anschließend wird weiteres Bettungsmaterial an den Stirnseiten der Stahlschwellen sowie im Bereich zwischen jeweils benachbarten Stahlschwellen angefüllt und festgestampft, so daß schließlich die Stahlschwellen auf konventionelle Weise in der Bettung integriert sind.

Abschließend werden die Schienenstränge aufgebracht und auf den Stahlschwellen mit Befestigungsmitteln befestigt.

Generell kann es von Vorteil sein, die Umhüllung nach dem Einlegen in die Stahlschwelle vorübergehend solange in der Stahlschwelle zu fixieren, bis die Positionierung am Einbauort abgeschlossen ist. Die Fixierung kann mit einfachen Mitteln, wie z.B. Stahlbändern, erfolgen.

Obiges Verfahren eignet sich besonders zur Herstellung eines Oberbaus für den Neubau oder die zumindest abschnittsweise komplette Erneuerung eines Bahnkörpers. Es gibt jedoch auch Fälle, bei denen lediglich einzelne Schwellen oder kürzere Abschnitte eines Oberbaus ersetzt werden sollen, ohne den entspechenden Schienenabschnitt herauszutrennen. Hierfür wird das nachstehend beschriebene, erfindungsgemäße Verfahren vorgeschlagen. Ausgangspunkt bildet die Situation, daß die zu ersetzende Schwelle und zumindest ein Teil der Bettung bereits entfernt wurden.

Nunmehr wird zunächst die Stahlschwelle mit den Befestigungsmitteln unter die beiden Schienen befestigt. Danach wird die Stahlschwelle soweit angehoben, daß die mit Bettungsmaterial gefüllte Umhüllung unterhalb der Stahlschwelle positioniert werden kann. Schließlich wird die Stahlschwelle auf die positionierte, gefüllte Umhüllung abgesenkt.

Auch hier kann durch eine zusätzliche geeignete Kraftanwendung ein formschlüssiges Anliegen der Umhüllung mit dem umschlossenen Bettungsmaterial erzielt werden.

Beim Ersatz einzelner Holz- oder Stahlbetonschwellen durch Stahlschwellen kann auf einfache Weise ein Ausgleich von Schwankungen in der Bettungshöhe dadurch erreicht werden, daß Umhüllungen mit angepaßter Querschnittsfläche verwendet werden und damit unterschiedliche Bettungshöhen realisierbar sind. Bei gleichbleibender Profilquerschnittsfläche der Stahlschwelle führt eine vergrößerte Querschnittsfläche der Umhüllung zu einer Vergrößerung der Bettungshöhe.

Auch hier wird abschließend weiteres Bettungsmaterial an den Stirnseiten der Stahlschwellen sowie im Bereich zwischen jeweils benachbarten Schwellen angefüllt und festgestampft, so daß die Stahlschwellen vollständig in der Bettung integriert sind.

Auf diese Weise ist es möglich, sowohl einzelne Schwellen zu ersetzen als auch ganze Streckenabschnitte zu erneuern.

Bevorzugt werden bei den Verfahren die Stahlschwellen jeweils nicht in ihrer gesamten Erstreckung durch Bettungsmaterial auf dem Unterbau abgestützt, sondern lediglich im Auflagebereich der Schienen.Diese bedeutet, daß pro Schwelle zwei Umhüllungen, die mit Bettungsmaterial gefüllt sind, unterhalb der Befestigungszonen der Schienen angeordnet sind und ein Abschnitt im Bereich der Schwellenmitte ohne Abstützung frei bleibt. Damit kann das sog. Pendeln vermieden werden, das immer dann auftritt, wenn die Bettung unter der Last eines Schienenfahrzeugs im Auflagebereich der Schienen stärker nachgibt als in der Mitte der Schwelle.

Für eine optimale Abstützung der Schwellen auf dem Unterbau ist es wichtig, daß die Umhüllungen mit dem umschlossenen Bettungsmaterial jeweils auf ihrer gesamten Länge an den Innenseiten des U-förmigen Querschnittsprofils der Stahlschwellen möglichst formschlüssig anliegen. Damit wird eine gleichmäßige Verteilung der Belastung erreicht und das Auftreten von lokalen Lastspitzen mit der Folge von Setzungen und Überbelastungen der Schwellen vermieden.

Weiterhin ist es von Bedeutung, daß die Höhe der umschlossenen Bettung größer ist als die lichte Höhe des U-förmigen Querschnittsprofils der Stahlschwellen. Dadurch ist sichergestellt, daß die Kraftübertragung auf den Unterbau praktisch vollständig über die Bettung und nicht über die Unterkanten der Stahlschwellen erfolgt.

Zusätzlich ergibt sich die Möglichkeit der individuellen Höhenanpassung der Bettung. Dies ist besonders in solchen Fällen von Bedeutung, in denen vereinzelt oder abschnittsweise Holz- oder Stahlbetonschwellen durch Stahlschwellen ersetzt werden. Der Oberbau mit Holz- oder Stahlbetonschwellen erfordert größere Bauhöhen, weil dort der tragende Teil der Bettung im wesentlichen unterhalb der Schwellen angeordnet ist, wohingegen der tragende Teil der Bettung von Stahlschwellen überwiegend innerhalb des Profilquerschnitts liegt.

Ebenso ist auch eine generelle Reduzierung der Höhe des Bahnkörpers möglich. Besonders in Tunnelstrecken und unter Tage kann dies zu einer enormen Einsparung von Investitionskosten führen, weil der erforderliche Tunnel- bzw. Vortriebsquerschnitt wegen der geringeren Bauhöhe kleiner gewählt werden kann.

Bei der Wahl der Umhüllungen ist darauf zu achten, daß sie eine ausreichende Festigkeit aufweisen, um das verdichtete Bettungsmaterial sicher aufzunehmen und zu halten. Auch muß eine ausreichende Flexibilität vorhanden sein, um die möglichst formschlüssige Anpassung an die Querschnittsform der Stahlschwelle und an den Unterbau zu erreichen.

Im übrigen werden keine besonderen Anforderungen an die Qualität der Umhüllungen gestellt, da die Umhüllungen ihre Funktion lediglich bis zum Abschluß der Installation erfüllen müssen. Nach erfolgter Integration der Stahlschwellen in der Bettung haben die Umhüllungen ihre Aufgabe erfüllt, so daß sie ggf. auch verrotten können. Damit können kostengünstige Materialien zum Einsatz kommen, sofern sie nur die oben erwähnten mechanischen Eigenschaften aufweisen.

In einer bevorzugten Ausführungsform sind die Umhüllungen als Säcke ausgebildet. Je nach Ausgangsform sind die Säcke an einem oder an beiden Enden abgebunden und halten so das Bettungsmaterial sicher fest.

Als Material für die Säcke haben sich textile Flächengebilde bewährt. Sie besitzen die erforderliche Flexibilität, die die angestrebte formschlüssige Anpassung an die Profilform der Schwellen und an den Unterbau auf ideale Weise ermöglichen. Auch weisen sie eine gute Luft- und Wasserdurchlässigkeit auf.

Als textile Flächengebilde eignen sich z.B.Gewebe, Gewirke, Kettengewirke, Nähgewirke, Gestricke, Rundgestricke, geknüpfte Netze, Gelege, Geflechte oder Raschelwaren.

Besonders gut bewährt haben sich schlauchförmige Netze, die auf einfache Weise aus einem Endlosstück in der gewünschten Länge abgeschnitten und an den Enden abgebunden werden.

Bei der Wahl der Maschengröße ist zu beachten, daß sie kleiner sein muß als die Korngöße des Bettungsmaterials. So wird beispielsweise auf Hauptstrecken der Deutschen Bundesbahn als Bettungsmaterial Schotter und Gleiskies der sog. Körnung 1 verwendet. Dies bedeutet eine Korngröße von etwa 30 bis 65 mm. Hierfür kann mit Vorteil eine Maschengröße von 20 mm mal 20 mm gewählt werden.

Für weniger wichtige Gleisstrecken werden kleinere Korngrößen im Bereich von 15 bis 30 mm (Körnung 2) bzw. von 10 bis 22 mm (Körnung 3) verwendet, so daß die Maschengröße entsprechend kleiner gewählt wird. Generell sinnvoll sind Maschengrößen von etwa 5 mm mal 5 mm bis etwa 30 mm mal 30 mm, wobei auch beliebige Kombinationen von Länge-zu-Breite-Verhältnissen realisierbar sind (z.B. 20 mm mal 10 mm).

Hierbei ist zu berücksichtigen, daß sich die Netze beim Befüllen mit Bettungsmaterial dehnen können und sich damit die Maschengröße ändert. Somit beziehen sich die angegebenen Maschengrößen auf den gedehnten Zustand.

Bevorzugt werden die textilen Flächengebilde aus synthetischen Garnen oder Bändchen auf der Basis von Polyester, Polyamid oder Polypropylen gefertigt. Auch ist es möglich, regional vorhandene Naturfasern, wie z.B. Baumwolle, zu benutzen. Bei höheren Anforderungen an die Festigkeit können hochfeste Materialien, wie z.B. Aramide verwendet werden.

Unter Umständen kann es auch erforderlich sein, die textilen Flächengebilde schiebefest auszurüsten. Dies kann durch thermische oder Bindemittelfixierung erfolgen, so daß die Kreuzungspunkte der einzelnen Garne oder Bändchen miteinander verschweißt oder verklebt und damit festgelegt werden.

Die Erfindung wird weiter anhand der Figuren erläutert. In schematischer Schnittdarstellung zeigen
Figur 1 einen Abschnitt eines gemäß der Erfindung hergestellten Bahnkörpers,
Figuren 2 bis 5 verschiedene Stadien des ersten Verfahrens zur Herstellung des Oberbaus mit zwei Umhüllungen pro Stahlschwelle,
Figuren 6 bis 8 verschiedene Stadien des zweiten Verfahrens zur Herstellung des Oberbaus mit zwei Umhüllungen pro Stahlschwelle.

Figur 1 zeigt einen Abschnitt eines gemäß der Erfindung hergestellten Bahnkörpers. Die beiden Schienen (von denen wegen der Schnittdarstellung lediglich eine Schiene l dargestellt ist) sind mit Befestigungsmitteln 2 auf den Stahlschwellen 3 befestigt. Das Bettungsmaterial 4 ist von Umhüllungen 5 umschlossen. Diese Konfiguration ruht auf einer Schicht losen Bettungsmaterials 6 und bildet zusammen mit dem hier nicht dargestellten weiteren Bettungsmaterial den Oberbau.

Die Stahlschwellen 3 weisen ein im wesentlichen U-förmiges Querschnittsprofil mit den Innenseiten 7 auf. Das Bettungsmaterial 4 befindet sich überwiegend innerhalb des Querschnittsprofils und liegt in diesem Bereich mit der Umhüllung 5 angenähert formschlüssig an den Innenseiten 7 an. Ein vollständiger Formschluß ist in der Praxis nicht zu erreichen, weil das Bettungsmaterial auch im verdichteten Zustand in Abhängigkeit der Korngröße kleine Zwischenräume nach Art einer Kugelpackung aufweist.

Der Querschnitt der Umhüllungen wird in der Regel so gewählt, daß sich eine Bettungshöhe 9 einstellt, die größer ist als die lichte Höhe 8 des Querschnittsprofils der Stahlschwellen 3. Dies bewirkt, daß die Kraftübertragung praktisch ausschließlich über die Profilflanken 7 und nicht über die Unterkanten 10 der Stahlschwellen 3 erfolgt.

Figur 1 zeigt eine Ausführungsform der Erfindung, bei der das von den Umhüllungen 5 umschlossene Bettungsmaterial 4 unmittelbar auf der Schicht losen Bettungsmaterials 6 ruht.

Hier nicht dargestellt ist das weitere Bettungsmaterial, das zwischen und um die Schwellen herum angebracht wird.

In Figur 2 ist die nach oben gekehrte Stahlschwelle 3 dargestellt, die beispielsweise auf der Schicht losen Bettungsmaterials 6 ruht. Im Füllstutzen 11 befindet sich das Bettungsmaterial 4. Die Umhüllung 5 ist über den Füllstutzen 11 geschoben und an seinem unteren Ende, am Füllstutzenaustritt 12 abgebunden. Der Füllstutzenaustritt 12 sitzt auf der nach oben gekehrten Stahlschwelle 3 auf.

Figur 3 zeigt die Konfiguration nach Abschluß des ersten Befüllens der Umhüllung 5. Der Füllstutzen 11 befindet sich in einer angehobenen Position. Das Bettungsmaterial 4 tritt während des Anhebens des Füllstutzens 11 am Füllstutzenaustritt 12 aus und füllt so die Umhüllung 5, die während des Anhebens, festgehalten vom Gewicht des Bettungsmatrials 4, vom Füllstutzen 11 gleitet. Nach Abschluß des Befüllvorgangs wird die Umhüllung 5 unterhalb des Füllstutzenaustritts 12 so abgebunden, daß das Bettungsmaterial 4 gut festgehalten wird. Damit ist der erste Teil 13 der Bettung fertiggestellt und kann in die Stahlschwelle 3 eingelegt werden.

Nun kann auf analoge Weise ein weiterer Befüllungsvorgang für den zweiten Teil 14 der Bettung erfolgen. Dabei hat es sich als zweckmäßig erwiesen, die Umhüllungen in ihrer Länge nicht entsprechend der Länge der Teilbettungen zu konfektionieren, sondern eine Länge zu wählen, die es ermöglicht, sogleich den Befüllungsvorgang für den zweiten Teil 14 der Bettung anzuschließen. Dies ist in Figur 4 dargestellt.

Nach dem Umlegen des ersten Teils 13 der Bettung wird vom Füllstutzen 11 weiteres Umhüllungsmaterial abgezogen und ohne Bettungsmaterial lose in die Stahlschwelle eingelegt. Der Füllstützen 11 ist an der für den zweiten Befüllungsvorgang erforderlichen Stelle positioniert und auf die Stahlschwelle 3 abgesenkt. In unmittelbarer Nähe des Füllstutzenaustritts 12 ist die lose eingelegte Umhüllung abgebunden. Nunmehr kann der Befüllungsvorgang analog zum ersten wiederholt werden.

Figur 5 zeigt die gewendete Stahlschwelle 3, die auf den beiden Teilen 13 und 14 der Bettung ruht. Die Stahlplatte 15 dient dazu, die Stahlschwelle zusammen mit den beiden Teilen 13 und 14 der Bettung an den endgültigen Einbauort zu verbringen, wenn dies erforderlich ist. Die Stahlplatte 15 verhindert auch eine Beschädigung der Umhüllung, wenn die Konfiguration über den Boden gezogen werden muß. Die Bohrung 16 am Ende der Stahlplatte dient als Befestigungspunkt für ein nicht näher dargestelltes Handhabungsmittel (z.B. Zugseil).

Figur 6 und Figur 7 zeigen Stadien des zweiten Verfahrens, das beispielsweise beim Ersatz von Holz- oder Betonschwellen durch Stahlschwellen zum Einsatz kommt.

Figur 6 zeigt die Situation, bei der die Stahlschwelle 3 bereits mit den Befestigungsmitteln 2 an den Schienen 1 befestigt ist. Unterhalb der Schwelle 3 befindet sich eine Schicht losen Bettungsmaterials 6, auf der ursprünglich die zu ersetzenden, hier nicht dargestellten Schwellen ruhten.

Figur 7 zeigt die Stahlschwelle 3 in einer angehobenen Position. Unterhalb der Stahlschwelle 3 werden die beiden Teile 13 und 14 der Bettung unter die Stahlschwelle 3 in die gewünschte Position gezogen, angedeutet durch Pfeil 18. Die Teile 13 und 14 der Bettung wurden entsprechend des oben geschilderten Befüllungsvorgangs des ersten Verfahrens vorab gefüllt. Zur Positionierung ist ebenfalls eine Stahlplatte analog zur Stahlplatte 15 verwendbar.

Figur 8 zeigt schließlich die Situation bei der an einer Stirnseite der Stahlschwelle weiteres Bettungsmaterial 19 angefüllt ist.

## Patentansprüche

1. Verfahren zur Herstellung des Oberbaus eines Bahnkörpers, bestehend aus Schienen, Schienenbefestigungsmitteln, Stahlschwellen mit im wesentlichen U-förmigem Querschnittsprofil und Bettung, gekennzeichnet durch folgende Schritte:
a) Befüllen wenigstens einer Umhüllung mit Bettungsmaterial
b) Einlegen der wenigstens einen mit Bettungsmaterial gefüllten Umhüllung in die nach oben gekehrte Stahlschwelle
c) gemeinsames Wenden von Stahlschwelle und gefüllter Umhüllung
d) Positionierung von Stahlschwelle und gefüllter Umhüllung am Einbauort
e) Wiederholung der Schritte a) bis d) bis zum Aufbau eines größeren Streckenabschnittes
f) Anbringung weiteren Bettungsmaterials an den Stirnseiten der Stahlschwellen sowie im Bereich zwischen jeweils benachbarten Stahlschwellen
g) Aufbringung der Schienen und Befestigung der Schienen auf den Stahlschwellen mit den Befestigungsmitteln

2. Verfahren zur Herstellung des Oberbaus eines Bahnkörpers, bestehend aus Schienen, Schienenbefestigungsmitteln, Stahlschwellen mit im wesentlichen U-förmigem Querschnittsprofil und Bettung, gekennzeichnet durch folgende Schritte:
a) Befüllen wenigstens einer Umhüllung mit Bettungsmaterial
b) Befestigung der Stahlschwelle an den Schienen mit den Befestigungsmitteln
c) Anheben der Stahlschwelle
d) Positionierung der wenigstens einen mit Bettungsmaterial gefüllten Umhüllung unterhalb der angehobenen Stahlschwelle
e) Absenken der Stahlschwelle
f) Wiederholung der Schritte a) bis e) bis zum Aufbau eines größeren Streckenabschnittes
g) Anbringung weiteren Bettungsmaterials an den Stirnseiten der Stahlschwellen sowie im Bereich zwischen jeweils benachbarten Stahlschwellen

3. Verfahren nach Anspruch 2, dadurch gekennzeichnet, daß es zum Ersatz einzelner Schwellen durch Stahlschwellen angewendet wird, wobei Schritt f) entfällt.

4. Verfahren nach einem der Ansprüche l bis 3, dadurch gekennzeichnet, daß durch zusätzliche Kraftanwendung ein angenähert formschlüssiges Anliegen der wenigstens einen Umhüllung an der Innenseite der Stahlschwelle bewirkt wird.

5. Verfahren nach einem der Ansprüche 1 bis 4, dadurch gekennzeichnet, daß als Umhüllungen Säcke verwendet werden.

6. Verfahren nach Anspruch 5, dadurch gekennzeichnet, daß Säcke aus textilen Flächengebilden verwendet werden.

7. Verfahren nach einem der Ansprüche 1 bis 4, dadurch gekennzeichnet, daß als Umhüllungen Netze verwendet werden.

8. Verfahren nach Anspruch 7, dadurch gekennzeichnet, daß Netze mit einer Maschengröße im Bereich von 5 mm mal 5 mm bis 30 mm mal 30 mm verwendet werden.

9. Verfahren nach einem der Ansprüche 7 oder 8, dadurch gekennzeichnet, daß Netze mit einer Maschengröße von 20 mm mal 20 mm verwendet werden.

10. Verfahren nach einem der Ansprüche 6 bis 9, dadurch gekennzeichnet, daß Umhüllungen mit thermischer oder Bindemittelfixierung verwendet werden.

11. Verfahren nach einem der Ansprüche 1 bis 10, dadurch gekennzeichnet, daß Umhüllungen in Schlauchform verwendet werden.
